# EUROPÄISCHE PATENTSCHRIFT

(11) **EP 1 522 665 B1**
(45) Veröffentlichungstag und Bekanntmachung des Hinweises auf die Patenterteilung: **01.08.2007**
(21) Anmeldenummer: 04021164.1
(22) Anmeldetag: 06.09.2004
(51) Int. Cl.: E05D 11/10

(54) **Türscharnier**
Door hinge
Charnière de porte

(30) Priorität: 06.10.2003 DE 10346809
(43) Veröffentlichungstag der Anmeldung: 13.04.2005
(73) Patentinhaber: ISE Innomotive Systems Europe GmbH, 51702 Bergneustadt (DE)
(72) Erfinder: Holzrichter, David, 51647 Gummersbach (DE); Löwen, Jakob, 51647 Gummersbach (DE)
(74) Vertreter: Wenzel & Kalkoff

(56) Entgegenhaltungen:
- DE-A- 19 811 108
- DE-A- 19 814 940
- DE-U- 20 220 031
- FR-A- 2 657 112
- US-A- 5 850 673

## Beschreibung

Die Erfindung betrifft ein Türscharnier, insbesondere zum Einbau in ein Fahrzeug mit
- einer an dem Fahrzeug anbringbaren Säulenkonsole,
- einer an einer Tür des Fahrzeugs anbringbaren Türkonsole und
- einem Feststeller mit einem in Rastungen an einer Mitnehmerplatte eingreifenden Federelement,
wobei die Säulenkonsole und die Türkonsole über einen Scharnierstift gelenkig miteinander verbunden sind, wobei ein Nocken derart verdrehfest auf dem im Bereich der Mitnehmerplatte verlaufenden freien Ende des Federelements angeordnet ist, daß der Nocken mit seiner Mantelfläche mit der Mitnehmerplatte in Eingriff bringbar ist.

Bei einem bekannten Türscharnier dieser Art, bei dem die Türkonsole und die Säulenkonsole über einen Scharnierstift gelenkig miteinander verbunden sind, ist das Federelement als Torsionsfeder ausgebildet, welche einerseits an der Säulenkonsole festgelegt ist und sich andererseits mit der verdrehfest an der Türkonsole angeordnete Mitnehmerplatte in Eingriff befindet. Das freie Ende der Torsionsfeder greift dabei in bestimmten Öffnungswinkeln der Tür zugeordneten Rastungen an der Mitnehmerplatte ein und arretiert so die geöffnete Tür in voreingestellten Positionen, die durch die Zahl und Anordnung der Rastungen bestimmt werden (siehe z.B. US-A-5850673).

Derartige Scharniere weisen den Nachteil auf, daß mit zunehmender Lebensdauer Verschleißerscheinungen auftreten, die eine Reduzierung des zum Verschwenken der Tür erforderliche Drehmoments zur Folge haben, woraus eine zunehmend unzuverlässigere Rastierung der Tür in der jeweiligen Position resultiert. Zur Vermeidung dieses Nachteils kann bei bekannten Scharnieren der eingangs genannten Art die Torsionsfeder zumindest im Kontaktbereich mit der Mitnehmerplatte durch- oder zumindest oberflächengehärtet werden. Der Kontaktbereich ist ferner ausgeprägt, um eine vordefinierte Anlagefläche an der Torsionsfeder zu erzeugen.

Eine Härtung des Federelements weist jedoch den Nachteil auf, daß diese zeit- und kostenintensiv ist. Insbesondere die Oberflächenhärtung macht zudem den Einsatz von speziellen und besonders teuren Härteverfahren, wie z. B. das Laserhärten erforderlich. Die Härtung weist zudem den Nachteil auf, daß die Federcharakteristika des Federelements, insbesondere bei einer Durchhärtung, in negativer Weise beeinflußt werden.

Ein weiterer Nachteil der bekannten Scharniere resultiert aus der notwendigen Ausprägung des Federelements im Kontaktbereich mit der Mitnehmerplatte, da diese eine Erhöhung der Produktionskosten des Federelements und daraus resultierend auch des Türscharniers zur Folge hat.

Der Erfindung liegt die Aufgabe zugrunde, ein Türscharnier sowie ein Federelement für ein Türscharnier bereitzustellen, die sich kostengünstig herstellen lassen und über die gesamte Lebensdauer des Scharniers ein im wesentlichen konstantes Betätigungsmoment gewährleisten.

Die Erfindung löst die Aufgabe durch ein Türscharnier gemäß Anspruch 1 sowie durch eine Torsionsfeder gemäß Anspruch 7. Vorteilhafte Weiterbildungen der Erfindung sind in den abhängigen Ansprüchen wiedergegeben.

Kennzeichnend für das erfindungsgemäße Türscharnier ist ein Nocken, der derart verdrehfest auf dem im Bereich der Mitnehmerplatte verlaufenden freien Ende des Federelements angeordnet ist, daß der Nocken mit seiner Mantelfläche mit der Mitnehmerplatte in Eingriff bringbar ist (Anspruch 1).

Durch die erfindungsgemäße Verwendung eines an dem freien Ende des Federelements festgesetzten Nockens ist es möglich, die einem möglichen Verschleiß unterliegende Oberfläche des Federelements, nämlich die Umfangsfläche des Nockens, unabhängig von dem Federelement durch Bearbeitung des Nockens in gewünschter Weise herzustellen. Da der Nocken dabei nicht einteilig mit dem Federelement ausgebildet ist, kann er separat bearbeitet werden, ohne daß dabei die Feder in Mitleidenschaft gezogen wird.

Der Nocken kann bspw. durchgehärtet, teilweise gehärtet oder auch nur oberflächengehärtet werden, wobei insbesondere die Durchhärtung durch die Möglichkeit, eine Vielzahl von Nocken gleichzeitig zu bearbeiten, besonders kostengünstig zu realisieren ist. In Abhängigkeit von dem Reibpartner der Torsionsfeder, nämlich den aus dem Material der Mitnehmerplatte gebildeten Rastungen, oder dem Material von an der Mitnehmerplatte anbringbaren Rastrollen oder dergleichen, kann der Härtegrad des Nockens durch bekannte Härteverfahren optimal eingestellt werden, ohne daß die Gefahr einer Gefügeänderung des Materials des Federelements besteht.

Das erfindungsgemäße Scharnier weist ferner den Vorteil auf, daß über dessen gesamte Lebensdauer das zum Wechseln der Raststellungen aufzubringende Drehmoment im wesentlichen konstant bleibt, wodurch eine gleichbleibend zuverlässige Rastierung der Tür in der jeweiligen Stellung erreicht wird.

Alternativ zu einer Härtung des Nockens besteht auch die Möglichkeit, diesen aus einem verschleißfesterem Material herzustellen. Aufgrund des nur geringen Materialbedarfs für den Nocken können dabei die Kosten auch bei der Wahl eines teuren Materials im Gegensatz zur Ausbildung des gesamten Federelements aus einem verschleißfesterem Material besonders gering gehalten werden. Da das Material zudem allein für den Nocken verwendet wird, ist es nicht erforderlich, dessen materialspezifischen Federeigenschaften zu berücksichtigen.

Die Ausbildung des Federelements ist grundsätzlich frei wählbar. Ebenso kann die Anordnung des Nockens auf dem freien Ende des Federelements in beliebiger Weise, bspw. durch eine kraft-, form- und/oder stoffschlüssige Verbindung erfolgen. Nach einer vorteilhaften Weiterbildung der Erfindung ist das Federelement jedoch als Torsionsfeder ausgebildet, die im Bereich ihres freien Endes einen verjüngten Abschnitt und der Nocken eine an den verjüngten Abschnitt angepaßte Aufnahmeöffnung aufweist.

Die Torsionsfeder zeichnet sich dabei durch ihre besondere Zuverlässigkeit und Unempfindlichkeit gegenüber äußeren Einflüssen aus, so daß die Funktionssicherheit durch ein entsprechend weitergebildetes Türscharnier in ergänzender Weise gesteigert werden kann.

Ein an einem freien Ende der Torsionsfeder angeordneter verjüngter Abschnitt gemäß dieser Weiterbildung der Erfindung kann grundsätzlich beliebig ausgebildet sein und weist gegenüber dem übrigen Federelement einen geringeren Querschnitt auf. Bei entsprechender Ausgestaltung der Aufnahmeöffnung des Nockens erlaubt es diese Weiterbildung der Erfindung, den Nocken zuverlässig in Aufschieberichtung auf dem freien Ende des Federelements zu fixieren. Durch die Querschnittsreduzierung ist es zudem möglich, bestehende Konstruktionen bekannter Türscharniere beizubehalten, da es möglich ist, den Nocken derart auszubilden und auf dem freien Ende des Federelements anzuordnen, daß kein zusätzlicher Bauraum beansprucht wird. Eine Anpassung der Bauteile bekannter Türscharniere kann somit unterbleiben.

Nach einer weiteren Ausgestaltung der Erfindung schließt sich der verjüngte Abschnitt an einen Absatz an dem freien Ende des Federelements an und weist einen von einer Kreisform abweichenden Querschnitt auf. Ein Absatz gemäß dieser Weiterbildung der Erfindung stellt einen Bereich dar, der sich im wesentlichen senkrecht zur Mantelfläche des übrigen Federelements erstreckt und an den sich wiederum senkrecht der verjüngte Abschnitt anschließt. Der Absatz stellt eine besonders einfache Form zur axialen Positionierung des Nockens an dem freien Ende des Federelements dar, wobei einer axialen Verschiebung des Nockens auch nach hoher Lebensdauer wirksam vorgebeugt wird.

Die Verwendung eines verjüngten Querschnitts mit einem von einer Kreisform abweichenden Querschnitt gemäß dieser Weiterbildung der Erfindung, ermöglicht es bei einer entsprechenden Ausgestaltung der Aufnahmeöffnung des Nockens, diesen in besonders einfacher Weise verdrehfest auf dem freien Ende des Federelements anzuordnen. Die Form des verjüngten Querschnitts ist dabei grundsätzlich frei wählbar und kann in Abhängigkeit der auftretenden Momente bestimmt werden.

Nach einer weiteren Ausführungsform der Erfindung ist der verjüngte Abschnitt einstückig mit der Torsionsfeder ausgebildet (Anspruch 3). Somit kann auf eine aufwendige Montage des verjüngten Abschnitts an dem freien Ende der Torsionsfeder verzichtet werden. Zudem weist die Torsionsfeder durch diese Weiterbildung der Erfindung auch im Übergangsbereich zwischen dem übrigen Bereich der Feder und dem verjüngten Abschnitt eine besonders hohe Festigkeit auf, wodurch einer Beschädigung der Torsionsfeder in besonders zuverlässiger Weise vorgebeugt wird.

Die verdrehfeste Anordnung des Nockens auf dem freien Ende des Federelements kann grundsätzlich in beliebiger Weise erfolgen. So kann der Nocken bspw. mit dem freien Ende verschraubt, verklebt oder verschweißt werden. Nach einer besonders vorteilhaften Ausgestaltung der Erfindung weist der Absatz jedoch mindestens eine schrägverlaufende Seitenfläche und der Nocken eine an die Seitenfläche angepaßte Form auf (Anspruch 2). Die Seitenfläche erstreckt sich dabei von der Umfangsfläche des nicht verjüngten Bereichs des Federelements zum senkrecht zum verjüngten Abschnitt angeordneten Absatz.

Der Nocken weist gemäß dieser Weiterbildung der Erfindung eine entsprechend ausgebildete Seitenfläche auf, die im zusammengebauten Zustand an der schrägverlaufenden Seitenfläche des Federelements zur Anlage kommt, so daß der Nocken verdrehsicher auf dem freien Ende des Federelements angeordnet werden kann. Aufgrund der einfachen Herstellung entsprechender Seitenflächen an dem Federelement und dem Nocken, läßt sich dieser auf besonders einfache Weise verdrehsicher auf dem Federelement anordnen.

Nach einer weiteren Ausgestaltung der Erfindung ist der Nocken an die Kontur der Rastungen angepaßt und weist einen von der Kreisform abweichenden Querschnitt, vorzugsweise mindestens einen von der Mantelfläche vorstehenden Wulst auf (Anspruch 4). Die Rastungen können dabei bspw. durch eine entsprechende wellenförmige Kontur der Umfangsfläche der Mitnehmerplatte oder durch an der Mitnehmerplatte anbringbare Rastrollen gebildet werden. Die Gestaltung des Querschnitts des Nockens gemäß dieser Weiterbildung, bspw. die Anordnung eines Wulstes, ermöglicht es, auf eine Ausprägung des Federelements oder des Nockens zur Erzeugung eines definierten, an die Rastungen angepaßte Anlagefläche zu verzichten, so daß die Herstellungskosten des Türscharniers in ergänzender Weise reduziert werden können.

Zur Gewährleistung einer zuverlässigen Funktion des Türscharniers reicht es grundsätzlich aus, den Nocken verdrehsicher und lediglich in Aufschieberichtung verschiebesicher auf dem freien Ende des Federelements anzuordnen. Nach einer weiteren Ausgestaltung der Erfindung ist der Nocken jedoch verdreh- und verschiebesicher auf dem freien Ende des Federelements fixiert (Anspruch 5). Die zusätzliche Verschiebesicherung, nämlich das axiale Fixieren des Nockens an dem freien Ende des Federelements erhöht die Funktionssicherheit des Türscharniers in ergänzender Weise. Die axiale Fixierung kann dabei in beliebiger Weise erfolgen. Neben der Möglichkeit die Nocken auf dem freien Ende festzuschweißen oder festzukleben, kann bspw. die axiale Position des Nockens auch durch einen Sicherungsring, eine Mutter, einen Splint oder dergleichen gesichert werden. Nach einer Weiterbildung der Erfindung ist der Nocken jedoch durch mindestens eine formschlüssige Verprägung verdrehsicher und verschiebesicher auf dem freien Ende der Torsionsfeder fixiert (Anspruch 6). Die Verprägung zeichnet sich dabei durch ihre besonders einfache und kostengünstige und zugleich zuverlässige Art aus, den Nocken in gewünschter Weise an dem freien Ende des Federelements zu fixieren.

Das erfindungsgemäße Federelement ist dadurch gekennzeichnet, daß es als Torsionsfeder ausgebildet ist, die im Bereich ihres freien Endes einen verjüngten Abschnitt aufweist, der sich an einen Absatz anschließt und einen von einer Kreisform abweichenden Querschnitt aufweist. Ein derartiges Federelement läßt sich in besonders einfacher Weise, bspw. durch Bearbeitung herkömmlicher und gängiger Torsionsfedern herstellen. Die Herstellung eines verjüngten Abschnitts kann dabei bspw. durch gängige spanabhebende Fertigungsverfahren erfolgen, so daß sich die erfindungsgemäße Feder besonders kostengünstig herstellen läßt.

Nachstehend wird ein Ausführungsbeispiel der Erfindung anhand der Zeichnungen näher erläutert. In den Zeichnungen zeigen:
- Fig. 1: eine Ausführungsform eines Türscharniers mit einer Torsionsfeder;
- Fig. 2: eine perspektivische Ansicht einer Torsionsfeder und eines zugeordneten Nockens im demontierten Zustand;
- Fig. 3: eine perspektivische Ansicht der Torsionsfeder von Fig. 2 mit einem auf dem freien Ende montierten Nocken;
- Fig. 4: eine Seitenansicht der Torsionsfeder von Fig. 3 und
- Fig. 5: eine Vorderansicht der Torsionsfeder von Fig. 2.

Das in Fig. 1 dargestellte Türscharnier besteht aus einer Türkonsole 3 und einer Säulenkonsole 5, die über einen Scharnierstift 4 gelenkig miteinander verbunden sind, sowie einem aus einer Torsionsfeder 6 und einer Mitnehmerplatte 7 gebildeten Feststeller 2.

Die Mitnehmerplatte 7 ist über den Scharnierstift 4 verdrehfest mit der Säulenkonsole 3 verbunden und weist eine wellenförmige Umfangsfläche mit zwei Rastungen 8 auf, die bestimmten Öffnungswinkeln einer hier nicht dargestellten Tür zugeordnet sind.

Die Torsionsfeder 6 ist mit ihrem dem freien Ende 9 gegenüberliegenden Ende an der Säulenkonsole 5 fixiert. Das freie Ende der Torsionsfeder 6 weist einen verjüngten Abschnitt 10 auf, auf den ein Nocken 11 aufgeschoben ist.

Der Nocken mliegt dabei mit seinem dem freien Ende gegenüberliegenden Ende auf einem Absatz 14 auf, der sich senkrecht zum verjüngten Abschnitt 10 und senkrecht zum sich an den verjüngten Abschnitt 10 anschließenden Bereich der Torsionsfeder 6 erstreckt. An der im montierten Zustand dem nicht verjüngten Abschnitt 10, der Torsionsfeder 6 zugewandten Seite weist der Nocken 11 eine Flanke 17 auf, die im montierten Zustand des Nockens 11 auf dem Federelement 6 an einer Seitenfläche 15 der Torsionsfeder 6 zur Anlage kommt, so daß der Nocken 11 verdrehsicher an dem verjüngten Abschnitt 10 angeordnet ist (Fig. 2 - 5).

Der Nocken 11 ist dabei derart an dem verjüngten Abschnitt 10 angeordnet, daß ein Wulst 12 mit den Rastungen 8 in Eingriff kommt. Zur axialen Sicherung des Nockens 11 an dem verjüngten Abschnitt 10 ist der Nocken 11 an dem verjüngten Abschnitt 10 verprägt.

Zur axialen Sicherung des dem freien Ende 9 gegenüberliegenden Endes des Federelements 6 an der Säulenkonsole 5 weist das Federelement 6 eine Ausnehmung 16 auf, mittels derer dieses Federende mit der Säulenkonsole 5 verprägt werden kann.

## Patentansprüche

1. Türscharnier, insbesondere zum Einbau in ein Fahrzeug mit
- einer an dem Fahrzeug anbringbaren Säulenkonsole (5)
- einer an einer Tür des Fahrzeugs anbringbaren Türkonsole (3) und
- einem Feststeller (2) mit einem in Rastungen (8) an einer Mitnehmerplatte (7) eingreifenden Federelement (6),
wobei die Säulenkonsole (5) und die Türkonsole (3) über einen Scharnierstift (4) gelenkig miteinander verbunden sind, wobei ein Nocken (11) derart verdrehfest auf dem im Bereich der Mitnehmerplatte (7) verlaufenden freien Ende (9) des Federelements (6) angeordnet ist, daß der Nocken (11) mit seiner Mantelfläche mit der Mitnehmerplatte (7) in Eingriff bringbar ist,
**dadurch gekennzeichnet, daß**
das Federelement im Bereich seines freien Endes (9) einen verjüngten Abschnitt (10) und der Nocken (11) eine an den verjüngten Abschnitt (10) angepaßte Aufnahmeöffnung (13) aufweist, wobei sich der verjüngte Abschnitt (10) an einen Absatz (14) anschließt und einen von einer Kreisform abweichenden Querschnitt aufweist.

2. Türscharnier nach Anspruch 1, **dadurch gekennzeichnet, daß** der Absatz (14) mindestens eine schräg verlaufende Seitenfläche (15) und der Nocken (11) eine an die Seitenfläche (15) angepaßte Form aufweist.

3. Türscharnier nach Anspruch 1 oder 2, **dadurch gekennzeichnet, daß** der verjüngte Abschnitt (10) einstückig mit der Torsionsfeder (6) ausgebildet ist.

4. Türscharnier nach einem oder mehreren der vorhergehenden Ansprüche **dadurch gekennzeichnet, daß** der Nocken (11) an die Kontur der Rastungen (8) angepaßt ist und einen von der Kreisform abweichenden Querschnitt, vorzugsweise mindestens einen von der Mantelfläche vorstehenden Wulst (12) aufweist.

5. Türscharnier nach einem oder mehreren der vorhergehenden Ansprüche, **dadurch gekennzeichnet, daß** der Nocken (11) verdreh- und verschiebesicher auf dem freien Ende (9) der Torsionsfeder (6) fixiert ist.

6. Türscharnier nach Anspruch 5, **dadurch gekennzeichnet, daß** der Nocken (11) durch mindestens eine formschlüssige Verprägung verdrehsicher und verschiebesicher auf dem freien Ende (9) der Torsionsfeder (6) fixiert ist.

7. Federelement zur Verwendung in einem Türscharnier nach einem der Ansprüche 1 bis 6, **dadurch gekennzeichnet, daß** das Federelement als Torsionsfeder (6) ausgebildet ist, die im Bereich ihres freien Endes (9) einen verjüngten Abschnitt (10) aufweist, der sich an einen Absatz (14) anschließt und einen von einer Kreisform abweichenden Querschnitt aufweist.

## Claims

1. A door hinge, in particular for installing in a vehicle, comprising:
- a pillar bracket (5) able to be mounted on the vehicle,
- a door bracket (3) able to be mounted on a door of the vehicle, and
- an arrester (2) with a spring element (6) engaging in catching profile portions (8) on a dog plate (7),
wherein the pillar bracket (5) and the door bracket (3) are articulated with each other by means of a hinge pin (4), wherein a cam (11) is arranged in an anti-twist manner on the free end (9) of the spring element (6) extending in the area of the dog plate (7) in such a way that the peripheral surface of the cam (11) can be brought into engagement with the dog plate (7),
**characterised in that**
the spring element has a reduced-diameter portion (10) in the area of its free end (9) and the cam (11) has a receiving opening (13) adapted to the reduced-diameter portion (10), wherein the reduced-diameter portion (10) is adjacent to a shoulder (14) having a cross-sectional shape which deviates from a circular.

2. The door hinge according to claim 1, **characterised in that** the shoulder (14) has at least one oblique side surface (15) and the cam (11) has a form adapted to the side surface (15).

3. The door hinge according to claim 1 or 2, **characterised in that** the reduced-diameter portion (10) is integrally formed with the torsion spring (6).

4. The door hinge according to any one or more of the preceding claims, **characterised in that** the cam (11) is adapted to the contour of the catching profile portions (8), and has a cross-sectional shape deviating from the circular, preferably with at least one boss (12) protruding from the peripheral surface.

5. The door hinge according to any one or more of the preceding claims, **characterised in that** the cam (11) is fixed on the free end (9) of the torsion spring (6) in an anti-twist and anti-slip manner.

6. The door hinge according to claim 5, **characterised in that** the cam (11) is fixed on the free end (9) of the torsion spring (6) in an anti-twist and anti-slip manner by means of at least one positive embossing.

7. A spring element for use in a door hinge according to any one of claims 1 to 6, **characterised in that** the spring element is formed as a torsion spring (6) comprising, in the area of its free end (9), a reduced-diameter portion (10) adjacent to a shoulder (14) and having a cross-sectional shape deviating from a circular.

## Revendications

1. Charnière de porte, en particulier pour montage dans un véhicule avec
- une console en colonne (5) pouvant être montée sur le véhicule,
- une console de porte (3) pouvant être montée sur une porte du véhicule et
- un arrêt (2) avec un élément ressort (6) qui s'engrène dans des encoches (8) sur une plaque d'entraînement (7),
la console de colonne (5) et la console de porte (3) étant reliées l'une à l'autre de manière articulée par une broche charnière (4), une came (11) étant placée résistante à la torsion sur l'extrémité libre (9) de l'élément ressort (6) qui se trouve dans la zone de la plaque d'entraînement (7) de telle manière que la came (11) peut être amenée en prise avec sa surface d'enveloppe avec la plaque d'entraînement (7),
**caractérisée en ce**
**que** l'élément ressort présente, dans la zone de son extrémité libre (9), une section diminuée (10) et la came (11) une ouverture de logement (13) adaptée à la section diminuée (10), la section diminuée (10) se rattachant à un talon (14) et présentant une section qui diffère d'une forme circulaire.

2. Charnière de porte selon la revendication 1, **caractérisée en ce que** le talon (14) présente au moins une surface latérale oblique (15) et la came (11) une forme adaptée à la surface latérale (15).

3. Charnière de porte selon la revendication 1 ou 2, **caractérisée en ce que** la section diminuée (10) est configurée en une pièce avec le ressort de torsion (6).

4. Charnière de porte selon l'une ou plusieurs des revendications précédentes, **caractérisée en ce que** la came (11) est adaptée aux contours des encoches (8) et présente une section qui diffère de la forme circulaire, de préférence au moins un bourrelet (12) qui fait saillie de la surface d'enveloppe.

5. Charnière de porte selon l'une ou plusieurs des revendications précédentes, **caractérisée en ce que** la came (11) est fixée résistante à la torsion et au coulissement sur l'extrémité libre (9) du ressort de torsion (6).

6. Charnière de porte selon la revendication 5, **caractérisée en ce que** la came (11) est fixée résistante à la torsion et au coulissement sur l'extrémité libre (9) du ressort de torsion (6) par au moins un marquage craboté.

7. Elément ressort pour l'utilisation dans une charnière de porte selon l'une des revendications 1 à 6, **caractérisé en ce que** l'élément ressort est configuré comme un ressort de torsion (6) qui présente, dans la zone de son extrémité libre (9), une section réduite (10) qui se rattache à un talon (14) et qui présente une section qui diffère d'une forme circulaire.
